# EUROPÄISCHE PATENTSCHRIFT

(11) **EP 3 095 949 B1**
(45) Veröffentlichungstag und Bekanntmachung des Hinweises auf die Patenterteilung: **24.04.2019**
(21) Anmeldenummer: 16001114.4
(22) Anmeldetag: 17.05.2016
(51) Int. Cl.: E06B 7/21

(54) **TÜRDICHTUNGSANORDNUNG**
DOOR SEALING ARRANGEMENT
AGENCEMENT D'UN JOINT D'ÉTANCHÉITÉ

(30) Priorität: 18.05.2015 DE 102015107722
(43) Veröffentlichungstag der Anmeldung: 23.11.2016
(73) Patentinhaber: Athmer oHG, 59757 Arnsberg (DE)
(72) Erfinder: Ludwig, Maico, 59494 Soest (DE); Hartung, Sergej, 57439 Attendorn (DE)
(74) Vertreter: Rolf, Gudrun

(56) Entgegenhaltungen:
- DE-U1- 20 300 265
- DE-U1-202010 010 057

## Beschreibung

Die Erfindung betrifft eine Türdichtungsanordnung, bestehend aus einem Gehäuseprofil einer Türdichtleiste und einer Befestigungsvorrichtung zu dessen Befestigung in einer Türnut einer Tür, wobei die Befestigungsvorrichtung einen Befestigungsschenkel mit einer Durchgangsausnehmung für ein Befestigungsmittel zur Befestigung des Gehäuseprofils in der Türnut und einen Halteschenkel mit einem ersten U-profilförmigen Eingriff für eine Stirnseite des Gehäuseprofils oder einen Innenrand einer dem Nutgrund der Türnut zugewandten Ausnehmung des Gehäuseprofils aufweist.

Zur Befestigung einer Türdichtleiste in einer Türnut ist ein Anschlagwinkel bekannt, siehe DE 10 2013 109 301 A1, der einen horizontalen Einschubschenkel in dessen Dichtleistengehäuse aufweist sowie einen vertikalen Anschlagschenkel mit einem Befestigungsloch für eine Befestigungsschraube, sodass der Anschlagwinkel mittels des Anschlagschenkels von außen vor der schmalen Stirnseite einer Tür festgelegt werden kann.

Bekannt ist des Weiteren eine Dichtung, insbesondere als Auflaufdichtung oder sich selbsttätig absenkbare Bodendichtung für Türen mit einstellbarer Befestigung, siehe DE 203 00 265 U1, mit einem Anschlagwinkel, der ebenfalls einen vor der schmalen Stirnseite einer Tür festlegbaren vertikal ausgerichteten Anschlagschenkel sowie einen sich davon horizontal in ein Dichtleistengehäuse hinein erstreckenden, doppelT- bzw. doppel-U- profilartigen Einschubschenkel aufweist.

Nachteilig an diesen vorbekannten Anschlagwinkeln ist, dass ihre vertikalen Anschlagschenkel entweder über die Körperkontur einer Tür hervorstehen, oder aber in Einfräsungen versenkt sind, die in einem zusätzlichen Arbeitsschritt für sie dort eingebracht werden müssen, was jedoch wenig wirtschaftlich und auch optisch nicht sehr ansprechend ist. Eine solche Einfräsung verhindert des Weiteren einen ggf. erforderlichen tieferen Einbau der Türdichtleiste in die Türnut, falls nach einer Zimmerrenovierung mit einem höherer Fußbodenaufbau, wie etwa durch Verlegung von Laminat, Fliesen, Parkett oder Teppichfußboden, ein Kürzen der Tür nötig wird, da dann auch die Einfräsung entsprechend geändert werden müsste.

Aufgabe der Erfindung ist es, eine Befestigungsvorrichtung einer Türdichtleiste zur Verfügung zu stellen, die einfach und wirtschaftlich herzustellen ist und die ohne eigens für sie erforderliche Ausfräsungen in einer Tür auskommt und die des Weiteren optisch möglichst unauffällig ausgebildet ist.

Die Lösung dieser Aufgabe ergibt sich in Verbindung mit den Merkmalen des Oberbegriffs des ersten Patentanspruches im Zusammenhang mit dessen technischen Merkmalen seines kennzeichnenden Teils insbesondere dadurch, dass die Türnut um einen ersten Abstand (A) tiefer ausgebildet ist, als die Türdichtleiste hoch ist, wobei der Halteschenkel mindestens einen zweiten, um den gleichen oder kleineren zweiten Abstand (a) übereinander und voneinander beabstandeten U-profilförmigen Eingriff für eine Stirnseite oder einen Innenrand einer dem Nutgrund der Türnut zugewandten Ausnehmung des Gehäuseprofils aufweist und wobei das Gehäuseprofil in unterschiedlichen Abständen zum Nutgrund der Türnut in diese beiden Eingriffe einsetzbar ist. Im Auslieferungszustand einer neuen Tür kann so beispielsweise die Türdichtleiste im am weitesten nach unten angeordneten Eingriff festgelegt sein und in dieser Position verharren, bis später das Kürzen der Tür erforderlich wird, woraufhin nach Ausbau der Türdichtleiste und Kürzen der Tür die Türdichtleiste anschließend in eine weiter an den Nutgrund der Tür angenäherte Position wieder eingesetzt und befestigt werden kann.

Von besonderem Vorteil ist dabei, dass die Befestigungsvorrichtung mittels ihres horizontalen Befestigungsschenkels mit einer vertikalen Durchgangsausnehmung für ein Befestigungsmittel innerhalb der Türnut angeordnet und deswegen von außen kaum sichtbar ist, ebenso wie zum Umsetzen einer Türdichtleiste auf eine andere Höhe in der Türnut keine weiteren spanabhebenden Arbeitsprozesse durchgeführt werden müssen. Diese Befestigungsvorrichtung lässt sich vorteilhafterweise aber auch zur bündigen Montage unterschiedlich hoher Türdichtleisten in beliebig tiefen Türnuten nutzen.

Gemäß der Erfindung ist die Befestigungsvorrichtung als Blechbiegeteil ausgebildet, wobei sich deren Befestigungsschenkel im montierten Zustand Befestigungsvorrichtung horizontal und parallel zum Nutgrund der Türnut erstreckt und der Halteschenkel, einen horizontalen Zwischenspalt von dem Maß der Dicke der Wandung des Gehäuseprofils freilassend, um 180° von diesem Befestigungsschenkel zurückgebogen ist, wodurch der erste Eingriff geschaffen ist, von dem ein weitergehender Abschnitt dann in der dem Nutgrund entgegengesetzten Richtung abgewinkelt ist, der wiederum in einigem Abstand parallel zum Nutgrund zurückgebogen und von dort wieder, auch hier einen horizontalen Zwischenspalt von dem Maß der Dicke der Wandung des Gehäuseprofils freilassend, um 180° zurückgebogen ist, wodurch in dem zweiten Abstand (a) vom ersten Eingriff der zweite Eingriff erzeugt ist.

Diese zunächst simpel erscheinende, aber höchst wirkungsvolle Ausführungsform der Befestigungsvorrichtung hat den Vorteil, sehr einfach und kostengünstig hergestellt und dabei quasi vollkommen unsichtbar auf dem Nutgrund einer Türnut festgelegt werden zu können, wobei sie das Gehäuseprofil nicht notwendigerweise stirnseitig von außen umfasst, sondern auch in eine wandseitige Ausnehmung des Gehäuseprofils, dessen Innenrand umgreifend, von oben in dieses eingreifen kann.

Vorteilhafte Ausgestaltungen des Gegenstandes der Erfindung ergeben sich aus und im Zusammenhang mit den nachfolgenden Unteransprüchen.

Bei einer weiteren vorteilhaften Ausgestaltung der Erfindung ist die Befestigungsvorrichtung mit mindestens einem oder mehreren weiteren Eingriffen ausgestattet, sodass beispielsweise bereits bei der Neumontage unterschiedlich hohe Türdichtleisten in ihrer optimalen Position in eine Türnut einer Tür eingesetzt werden können. Hierdurch wird es einem Nutzer ermöglicht, ein und dieselbe Tür mit unterschiedlichen Türdichtleisten auszustatten, falls beispielsweise die Dichtungsklasse oder der Dichtungszweck geändert, ergänzt oder verbessert werden soll.

Das Blechbiegeteil kann natürlich auch auf andere Arten gefaltet sein, wobei stets ein zum Nutgrund paralleler Befestigungsschenkel und ein sich vom

Nutgrund in die Türnut erstreckender Halteschenkel vorhanden sein müssen, wobei letzterer mit mindestens zwei oder mehr Eingriffen, die im Querschnitt U-profilförmig und voneinander beabstandet sind, ausgeführt sein muss.

Das Befestigungselement ist vorteilhafterweise auf einer Seite einer Türnut mittels eines als Schraube ausgeführten Befestigungselementes ortsfest angeordnet, wobei auch auf der gegenüberliegenden Seite der Türnut eine baugleiche oder über eine ergänzte Längsausnehmung im Befestigungsschenkel längsverschiebliche Befestigungsvorrichtung angeordnet sein kann, wobei diese zweite Befestigungsvorrichtung vorzugsweise auch mehrteilig ausgebildet sein kann, etwa aus einem Blechbiegeteil mit einem Befestigungsschenkel und nur einem Eingriff und aus einem oder mehreren zwischen diesem Blechbiegeteil und dem Nutgrund einsetzbaren Distanzstücken, wobei solche Distanzstücke zum tieferen Einsetzen einer Türdichtleiste in eine Türnut einer Tür leicht entfernbar ausgeführt sind.

Nachfolgend ist ein Ausführungsbeispiel der Erfindung anhand von Zeichnungen näher beschrieben. Es zeigen:
- Fig. 1: eine geschnittene Teilansicht des Bodenbereichs einer Tür,
- Fig. 2: eine Draufsicht auf eine Türdichtleiste mit beidseitig darauf angeordneten Befestigungsvorrichtungen, und
- Fig. 3: eine Ansicht gemäß Fig. 1 mit verkürzter Tür und tiefer in die Türnut einer Tür eingesetzter Türdichtleiste.

Die Befestigungsvorrichtung 1 ist vollständig als Blechbiegeteil ausgebildet und weist einen Befestigungsschenkel 5 mit einer Durchgangsausnehmung 6 für ein als Schraube 7 ausgeführtes Befestigungsmittel 7 auf, der sich parallel zum Nutgrund 10 einer Türnut 4 einer Tür 13 erstreckt, von dem der Halteschenkel 8, einen Zwischenspalt von dem Maß der Dicke der Wandung des Gehäuseprofils 2 freilassend, um 180° zurückgebogen ist, wodurch ein erster Eingriff 9 geschaffen ist, von dem ein Abschnitt in der dem Nutgrund 10 entgegengesetzten Richtung abgewinkelt ist, der wiederum nach einigen Millimetern Abstand wieder parallel zum Nutgrund 10 zurückgebogen und von dort, wieder einen Zwischenspalt von dem Maß der Dicke der Wandung des Gehäuseprofils 2 freilassend, um 180° zurückgebogen ist, wodurch in dem Abstand 'a' zum ersten Eingriff 9 der zweite Eingriff 12 erzeugt ist.

Die Befestigungsvorrichtung 11, wie sie linksseitig in den Figuren 1-3 dargestellt ist, ist zweiteilig ausgebildet und besteht ebenfalls aus einem Blechbiegeteil 16 mit einem ersten Eingriff 19 und aus einem zwischen Blechbiegeteil 16 und einem Nutgrund 10 eingesetzten und leicht entfernbaren Distanzstück 18, wobei zumindest der zum Nutgrund 10 parallele Befestigungsschenkel des Blechbiegeteils 16 mit einer zur Türnut 4 längsverlaufenden Durchgangsausnehmung 15 ausgestattet ist, um ihn nach einem Einsetzen des Gehäuseprofils 2 der Türdichtleiste 3 in die in den Figuren rechtsseitig dargestellte ortsfeste Befestigungsvorrichtung 1 durch seitliches Einschieben verriegeln zu können, woraufhin über das als weitere Schraube ausgeführte Befestigungsmittel 7 die Türdichtleiste 3 in der Türnut 4 festgelegt werden kann.

Wie in den Figuren 1 und 3 dargestellt ist, weist die Befestigungsvorrichtung 1 zwei Eingriffe 9 und 12 auf, wobei in Fig. 1 der untere Eingriff 12 für die Montage des Gehäuseprofils 2 genutzt ist und in Fig. 3 der dem Nutgrund 10 der Türnut 4 nächste Eingriff 9, um nach einem Ablängen der Tür 13 um einen Streifen 17 die Türdichtleiste 3 wieder vollkommen hinter die Kontur der Tür 13 zurücktreten lassen zu können.

Eine in eine Ausnehmung in dem dem Nutgrund 10 zugewandten Bereich des Gehäuseprofils 2 eingreifende Befestigungsvorrichtung 1, die den Innenrand der Ausnehmung des Gehäuseprofils 2 umgreift, ist zeichnerisch nicht dargestellt.

## Patentansprüche

1. Türdichtungsanordnung, bestehend aus einem Gehäuseprofil (2) einer Türdichtleiste (3) und einer Befestigungsvorrichtung (1) zu dessen Befestigung in einer Türnut (4) einer Tür (13), wobei die Befestigungsvorrichtung (1) einen Befestigungsschenkel (5) mit einer Durchgangsausnehmung (6) für ein Befestigungsmittel (7) zur Befestigung des Gehäuseprofils (2) in der Türnut (4) und einen Halteschenkel (8) mit einem ersten U-profilförmigen Eingriff (9) für eine Stirnseite des Gehäuseprofils (2) oder einen Innenrand einer dem Nutgrund (10) der Türnut (4) zugewandten Ausnehmung des Gehäuseprofils (2) aufweist, wobei die Türnut (4) um einen ersten Abstand (A) tiefer ausgebildet ist als die Türdichtleiste (3) hoch ist, wobei der Halteschenkel (8) mindestens einen zweiten, vom ersten Eingriff (9) um den gleichen oder kleineren zweiten Abstand (a) übereinander und voneinander beabstandeten U-profilförmigen Eingriff (12) aufweist und wobei das Gehäuseprofil (2) in unterschiedlichen Abständen zum Nutgrund (10) der Türnut (4) in die beiden Eingriffe (9;12) einsetzbar ist, **dadurch gekennzeichnet, dass** die Befestigungsvorrichtung als Blechbiegeteil ausgebildet ist und im montierten Zustand der Befestigungsvorrichtung (1) sich der Befestigungsschenkel (5) horizontal und parallel zum Nutgrund (10) der Türnut (4) erstreckt und der Halteschenkel (8), einen horizontalen Zwischenspalt von dem Maß der Dicke der Wandung des Gehäuseprofils (2) freilassend, um 180° vom Befestigungsschenkel (5) zurückgebogen ist, wodurch der erste Eingriff (9) geschaffen ist, von dem ein weiterer Abschnitt in einer dem Nutgrund (10) entgegengesetzten Richtung abgewinkelt ist, der anschließend wiederum nach einigem Abstand parallel zum Nutgrund (10) zugrückgebogen und von dort, wieder einen horizontalen Zwischenspalt von dem Maß der Dicke der Wandung des Gehäuseprofils (2) freilassend, um 180° zurückgebogen ist, wodurch in dem zweiten Abstand (a) der zweite Eingriff (12) erzeugt ist.

2. Türdichtungsanordnung nach Anspruch 1, **dadurch gekennzeichnet, dass** dem zweiten Eingriff (12) ein oder mehrere ebenso erzeugte Eingriffe nachgeordnet sind.

3. Türdichtungsanordnung nach einem der vorgenannten Ansprüche, **dadurch gekennzeichnet, dass** die Befestigungsvorrichtung an einer Seite einer Türnut (4) mittels eines Befestigungselementes (7) ortsfest angeordnet ist und auf der gegenüberliegenden Seite der Türnut (4) eine baugleiche Befestigungsvorrichtung (1) oder eine zweite und in der Türnut (4) längsverschiebliche Befestigungsvorrichtung (11) angeordnet ist, wobei die zweite, längsverschiebliche Befestigungsvorrichtung (11) in ihrem Befestigungsschenkel eine zur Türnut (4) parallele längliche Durchgangsausnehmung (15) aufweist und wobei die zweite Befestigungsvorrichtung (11) mehrteilig ausgebildet ist und aus einem Blechbiegeteil (16) mit nur einem Eingriff (19) ausgebildet ist und mindestens ein, zwischen dem Blechbiegeteil (16) und dem Nutgrund (10) eingesetztes, leicht entfernbares Distanzstück (18) aufweist.

## Claims

1. Door seal arrangement, comprising a housing profile (2) of a door sealing strip (3) and a fastening device (1) for fastening said profile in a door groove (4) of a door (13), wherein the fastening device (1) has a fastening leg (5) with a through-aperture (6) for a fastening means (7) for fastening the housing profile (2) in the door groove (4), and a retaining leg (8) with a first U-profile-shaped engagement portion (9) for an end side of the housing profile (2) or an inner edge of a cutout, which faces the groove bottom (10) of the door groove (4), of the housing profile (2), wherein the door groove (4) is designed to be deeper by a first distance (A) that the door sealing strip (3) is high, wherein the retaining leg (8) has at least a second U-profile-shaped engagement portion (12) which is spaced apart from the first engagement portion (9) by the same or a smaller second distance (a) such that they are above one another, and wherein the housing profile (2) can be inserted into the two engagement portions (9; 12) at different distances from the groove bottom (10) of the door groove (4), **characterized in that** the fastening device is designed as a bent sheet metal part and, in the mounted state of the fastening device (1), the fastening leg (5) extends horizontally and parallel to the groove bottom (10) of the door groove (4), and the retaining leg (8), while leaving free a horizontal intermediate gap having the size of the thickness of the wall of the housing profile (2), is bent back by 180° from the fastening leg (5), with the result that the first engagement portion (9) is created, from which a further portion is angled off in an opposite direction to the groove bottom (10), which further portion is then in turn bent back parallel to the groove bottom (10) after some distance and from there, again leaving free a horizontal intermediate gap having the size of the thickness of the wall of the housing profile (2), is bent back by 180°, with the result that the second engagement portion (12) is produced in the second distance (a).

2. Door seal arrangement according to Claim 1, **characterized in that** the second engagement portion (12) has arranged downstream thereof one or more likewise produced engagement portions.

3. Door seal arrangement according to one of the preceding claims, **characterized in that** the fastening device is arranged in a postionally fixed manner on a side of a door groove (4) by means of a fastening element (7), and a structurally identical fastening device (1), or a second fastening device (11) which is longitudinally displaceable in the door groove (4), is arranged on the opposite side of the door groove (4), wherein the second, longitudinally displaceable fastening device (11) has, in its fastening leg, an elongate through-aperture (15) parallel to the door groove (4), and wherein the second fastening device (11) is of multi-part design and is formed from a bent sheet metal part (16) having only one engagement portion (19) and has at least one readily removable spacer piece (18) inserted between the bent sheet metal part (16) and the groove bottom (10).

## Revendications

1. Agencement de joint de porte, se composant d'un profilé de boîtier (2) d'une baguette d'étanchéité de porte (3) et d'un dispositif de fixation (1) pour sa fixation dans une rainure de porte (4) d'une porte (13), dans lequel le dispositif de fixation (1) présente une branche de fixation (5) avec un évidement de passage (6) pour un moyen de fixation (7) destiné à la fixation du profilé de boîtier (2) dans la rainure de porte (4) et une branche de maintien (8) avec un premier engagement profilé en U (9) pour un côté frontal du profilé de boîtier (2) ou un bord intérieur d'un évidement du profilé de boîtier (2) tourné vers le fond de rainure (10) de la rainure de porte (4), dans lequel la rainure de porte (4) est plus profonde d'une première distance (A) que la hauteur de la baguette d'étanchéité de porte (3), dans lequel la branche de maintien (8) présente au moins un second engagement profilé en U (12) espacé l'un au-dessus de l'autre et l'un de l'autre du premier engagement (9) d'une second distance (a) égale ou plus petite, et dans lequel le profilé de boîtier (2) peut être inséré dans les deux engagements (9; 12) dans des distances différentes par rapport au fond de rainure (10) de la rainure de porte (4), **caractérisé en ce que** le dispositif de fixation est formé par une pièce pliée en tôle et, dans l'état monté du dispositif de fixation (1), la branche de fixation (5) s'étend horizontalement et parallèlement au fond de rainure (10) de la rainure de porte (4) et la branche de maintien (8) est repliée de 180° à partir de la branche de fixation (5), en laissant libre une fente intermédiaire horizontale de la dimension de l'épaisseur de la paroi du profilé de boîtier (2), créant ainsi le premier engagement (9), dont une autre partie est pliée dans une direction opposée au fond de rainure (10), qui est ensuite de nouveau repliée après quelque distance parallèlement au fond de rainure (10) et de là, de nouveau en laissant libre une fente intermédiaire horizontale de la dimension de l'épaisseur de la paroi du profilé de boîtier (2), est repliée de 180°, produisant ainsi à la seconde distance (a) le second engagement (12).

2. Agencement d'étanchéité de porte selon la revendication 1, **caractérisé en ce qu'**un ou plusieurs engagement(s) réalisé(s) pareillement est/sont disposé(s) après le second engagement (12).

3. Agencement d'étanchéité de porte selon l'une quelconque des revendications précédentes, **caractérisé en ce que** le dispositif de fixation est attaché fixement à un côté d'une rainure de porte (4) au moyen d'un élément de fixation (7) et un dispositif de fixation identique (1) ou un second dispositif de fixation (11) déplaçable longitudinalement dans la rainure de porte (4) est disposé sur le côté opposé de la rainure de porte (4), dans lequel le second dispositif de fixation déplaçable longitudinalement (11) présente dans sa branche de fixation un évidement de passage allongé (15) parallèle à la rainure de porte (4) et dans lequel le second dispositif de fixation (11) est réalisé en plusieurs parties et est réalisé à partir d'une pièce pliée en tôle (16) avec seulement un engagement (19) et présente au moins une pièce d'écartement (18) aisément démontable, insérée entre la pièce pliée en tôle (16) et le fond de rainure (10).
